# EUROPÄISCHE PATENTSCHRIFT

(11) **EP 0 456 796 B1**
(45) Veröffentlichungstag und Bekanntmachung des Hinweises auf die Patenterteilung: **15.02.1995**
(21) Anmeldenummer: 91900123.0
(22) Anmeldetag: 04.12.1990
(51) Int. Cl.: E02F 3/348, E02F 3/342, E02F 3/28, E02F 3/34, E02F 9/08

(54) **ABFÖRDEREINRICHTUNG ZUR FÖRDERUNG VON HAUFWERK**
INSTALLATION FOR SHIFTING WON MINERALS
DISPOSITIF DE TRANSPORT DE MINERAIS EXPLOITES

(30) Priorität: 06.12.1989 AT 2779/89
(43) Veröffentlichungstag der Anmeldung: 21.11.1991
(73) Patentinhaber: VOEST-ALPINE Bergtechnik Gesellschaft m.b.H, 8740 Zeltweg (AT)
(72) Erfinder: GRADENEGGER, Helmut, A-8740 Zeltweg (AT); KRIVEC, Eduard, A-8740 Zeltweg (AT); LAMMER, Egmont, A-8720 Knittelfeld (AT)
(74) Vertreter: Haffner, Thomas M., Dr.
(86) Internationale Anmeldenummer: AT9000116
(87) Internationale Veröffentlichungsnummer: WO9108351

(56) Entgegenhaltungen:
- DE-A- 1 958 714
- GB-A- 2 156 776
- US-A- 3 115 259
- US-A- 3 920 139

## Beschreibung

Die Erfindung bezieht sich auf eine Abfördereinrichtung zur Förderung von Haufwerk mit einem insbesondere als Band- oder Kettenförderer ausgebildeten Stetigfördermittel, mit einem Maschinenrahmen und einer an Auslegerarmen schwenkbar angelenkten Schaufel, wobei die Auslegerarme an einer am Vorderende des Maschinenrahmens schwenkbar angelenkten Schwinge für die getrennte Verlagerung der Schaufel (8) in Maschinenlängsrichtung in Höhenrichtung schwenkbar angelenkt sind und die Auslegerarme und die Schwinge über Zylinder-Kolbenaggregate mit dem Vorderende des Maschinenrahmens verbunden sind und wobei im Bereich des dem Haufwerk zugewendeten Vorderendes des Maschinenrahmens eine Aufgabeschurre oberhalb des Stetigförderers angeordnet ist, wobei die Ladeschaufel zum Abwurf des Haufwerkes in die Aufgabeschurre um wenigstens eine die Längsachse der Abfördereinrichtung kreuzende oder schneidende, im wesentlichen horizontale Achse schwenkbar ist und der Schwenkantrieb der Auslegerarme einen Schwenkwinkel bestreicht, bei welchem die Oberkante der Rückwand der Ladeschaufel oberhalb der Aufgabeöffnung der Aufgabeschurre gelangt und die Ablaufkante des von der Ladeschaufel aufgenommenen Fördergutes bildet.

Abfördereinrichtungen der eingangs genannten Art sind beispielsweise aus der AT-PS 380 451 bekannt geworden. Bei dieser bekannten Einrichtung konnte durch Verschwenken der Schwinge und der Auslegerarme sowie zusätzliches Verschwenken der Ladeschaufel eine Übergabe des aufgenommenen Materials auf einen Stetigförderer bewirkt werden, wobei mit Rücksicht auf den für eine derartige Überkopfübergabe des aufgenommenen Materials erforderlichen Schwenkweg eine relativ aufwendige Lenkerkinematik erforderlich war. Die bei der bekannten Einrichtung vorgesehene Art der Anlenkung und der Betätigung der Schwinge und der Auslegerarme führte dazu, daß die Ladeschaufel in Maschinenlängsrichtung relativ weit vor dem Maschinenschwerpunkt angehoben und verschwenkt werden mußte, so daß für eine korrekte Gewichtsverteilung in Längsrichtung der Abfördereinrichtung Sorge getragen werden mußte, um ein Kippen zu verhindern. Die geforderte Stabilität kann bei einer derartigen Einrichtung nur durch entsprechendes Gewicht und entsprechend lange Ausbildung des Stetigfördermittels als Gegengewichtsarm gewährleistet werden.

Der US-A- 3 920 139 ist eine verfahrbare Ladeeinrichtung zu entnehmen, welche bei abgesenkter Ladeschaufel in ein Haufwerk verfahren wird, worauf über eine Schwinge eine Hub-Kippbewegung der Schaufel bewirkt wird. Das Zylinder-Kolbenaggregat für den Antrieb dieser Schwinge ist am Verderende des Maschinenrahmens hinter der Schwenk achse der Schwinge für die Hub-Kippbewegung abgestützt.

Die Erfindung zielt nun darauf ab, eine Einrichtung der eingangs genannten Art dahingehend weiterzubilden, daß die Lastaufnahme bei Verringerung der Kippgefahr verbessert wird und gleichzeitig Voraussetzungen geschaffen werden, welche eine bessere Manövrierbarkeit und Wendigkeit der Einrichtung ohne erhöhtes Kipprisiko bieten. Zur Lösung dieser Aufgabe besteht die erfindungsgemäße Einrichtung darin, daß die Abstützung der bzw. des Zylinder-Kolbenaggregate (s) für die Schwinge am Vorderende des Maschinenrahmens in Seitenansicht gesehen hinter der Abstützung der Schwinge am Vorderende des Maschinenrahmens angeordnet ist. Dadurch, daß die Abstützung der bzw. des Zylinder-Kolbenaggregate(s) für die Schwinge am Vorderende des Maschinenrahmens in Seitenansicht gesehen hinter der Abstützung der Schwinge am Vorderende des Maschinenrahmens angeordnet ist, wird eine in Maschinenlängsrichtung gesehen kürzere Bauweise ermöglicht und es wird die Voraussetzung geschaffen, sowohl die Schwinge als auch die Auslegerarme bei ihrer Verschwenkung für die Überkopfübergabe des aufgenommenen Materials auf einen nachfolgenden Stetigförderer nahe dem Vorderende des Maschinenrahmens zu bewegen, wodurch die Kippgefahr wesentlich herabgesetzt wird. Die hiebei gewählte Kinematik der Anlenkung von Schwinge und Schwingenantrieb ermöglicht insgesamt eine kompaktere Bauweise und mit Rücksicht auf den Umstand, daß der gesamte Schwenkweg näher der Vorderkante des Maschinenrahmens und damit näher der durch die Vorderräder definierten Kippkante, bestrichen wird, wird ermöglicht, entsprechend kürzere Stetigförderer einzusetzen und damit die gesamte Maschinenlänge zu verringern, wodurch die Wendigkeit bereits deutlich erhöht wird. Die Abstützung des Zylinder-Kolbenaggregates für die Schwinge in der angegebenen Weise bietet weiters eine bessere Lastaufnahme, da ein derartiges Zylinder-Kolbenaggregat für das Einfahren der Schaufel in das Haufwerk und für das Anheben der Schaufel in der Folge kolbenseitig mit Druck beaufschlagt wird, während vergleichbare Konstruktionen, wie beispielsweise die oben genannten Konstruktion gemäß der AT-PS 380 451, hier eine Zugbeanspruchung des Schwenkantriebes in Kauf genommen haben.

In besonders vorteilhafter Weise ist die erfindungsgemäße Ausbildung so weitergebildet, daß die Abstützung der Schwinge am Vorderende des Maschinenrahmens in der Seitenansicht zwischen den maschinenrahmenseitigen Abstützungen der Zylinder-Kolbenaggregate für den Schwenkantrieb der Schwinge und der Auslegerarme liegt. Bei einer derartigen Ausbildung können entsprechend den aufzunehmenden Kräften dimensionierte Zylinder-Kolbenaggregate in raumsparender Weise untergebracht werden, ohne daß es über den relativ großen Schwenkweg der Auslegerarme und der Schaufel zu irgend welchen Beschränkungen oder Behinderungen kommen kann. Eine besonders kompakte Ausbildung ergibt sich hiebei dann, wenn die Ausbildung so getroffen ist, daß die Auslegerarme gekröpft ausgebildet sind und daß die freien Enden der Auslegerarme, an welchen die Schaufel schwenkbar angelenkt sind, bei abgesenkter Schaufel nahe dem Vorderende des Maschinenrahmens im wesentlichen parallel zu dem bzw. den Zylinder-Kolbenaggregat(en) für die Höhenverschwenkung der Auslegerarme verlaufen.

Abgesehen von dem Umstand, daß durch die. Verbesserung der Kinematik des Schwenkantriebes von Schwinge und Auslegerarmen sowie die gleichzeitig erzielte Verbesserung der Aufnahme der Abstützkräfte bereits eine Verringerung der Gesamtlänge der Maschine möglich wird und damit die Manövrierbarkeit und Wendigkeit erhöht werden kann, läßt sich, wie es einer bevorzugten Ausbildung entspricht, die Manövrierbarkeit und Wendigkeit noch dadurch verbessern, daß der Maschinenrahmen aus einem Rahmenvorderteil und einem Rahmenhinterteil besteht, welche über ein Knickgelenk mit quer zur Maschinenlängsrichtung verlaufender vertikaler Knickachse miteinander verbunden sind, und daß das Stetigfördermittel von zwei aneinander anschließenden Förderern gebildet ist, deren Ubergabestelle im Bereich des Knickgelenkes der Rahmenteile liegt. Ein derartiges Knickgelenk im Maschinenrahmen hat zur Folge, daß bei abgewinkelter Stellung die Schwerpunktslage deutlich verschoben wird, wobei ohne gleichzeitige Verbesserung der Kinematik zur Verringerung der Kippgefahr bei einem derartigen Verschwenken eines Maschinenrahmenhinterteils gegenüber dem Maschinenrahmenvorderteil die Kippgefahr deutlich zunehmen würde. Dadurch, daß insgesamt die Bewegungsbahn der Ladeschaufel näher an die Vorderkante des Maschinenrahmenvorderteiles und damit näher an die Kippkante der Vorderräder herangerückt werden kann, wird es nunmehr möglich, auch die bei Frontschaufelladern beispielsweise aus der DE-OS 3 200 084 bekannte Ausbildung als Knicklenker nunmehr bei einer kompakten Einrichtung zu verwenden, welche gleichzeitig ein bewegliches und an die Erfordernisse anpaßbares Stetigfördermittel trägt.

Eine besonders kompakte und kurzbauende Ausbildung für den Schwenkantrieb der Ladeschaufel relativ zu den Auslegearmen bzw. zu einem selbst wiederum relativ zu den Auslegerarmen verschwenkbaren Querträger läßt sich dadurch erzielen, daß die Antriebszylinder-Kolbenaggregate für die Verschwenkung eines Querträgers für die Ladeschaufel und die Verschwenkung der Ladeschaufel relativ zu diesem Querträger einander kreuzend angeordnet sind. Auch durch diese Maßnahmen wird bei besonders geringen Baumaßen, in Maschinenlängsrichtung gesehen, die Lastaufnahme wesentlich verbessert und damit die Kippgefahr verringert.

Die Erfindung wird nachfolgend an Hand eines in der Zeichnung schematisch dargestellten Ausführungsbeispieles näher erläutert. In dieser zeigen Fig. 1 eine Seitenansicht einer erfindungsgemäßen Abfördereinrichtung; Fig. 2 eine Draufsicht in Richtung des Pfeiles II auf die Abfördereinrichtung der Fig. 1 und Fig. 3 in vergrößertem Maßstab eine Seitenansicht der Anlenkung der Ladeschaufel über Auslegerarme und Schwinge.

Die in den Fig. 1 und 2 dargestellte Abfördereinrichtung 1 weist einen Rahmenvorderteil 2 und einen Rahmenhinterteil 3 auf, welche über ein schematisch angedeutetes Knickgelenk mit einer Knickachse 4 schwenkbar miteinander verbunden sind. Die Rahmenteile 2 und 3 sind über Räder 5 verfahrbar. Am vorderen Rahmenteil ist, wie dies in Fig. 3 noch genauer dargestellt ist, über eine Schwinge 6 und Auslegerarme 7 eine Ladeschaufel 8 angelenkt, wobei in Fig. 1 strichliert einige Positionen der Ladeschaufel 8 sowie zugehörige Schwenkwege der Vorderkante 9 der Ladeschaufel 8 angedeutet sind. Von der Ladeschaufel 8 aufgenommenes Material bzw. Haufwerk wird auf einen beispielsweise als Band- oder Kettenförderer ausgebildeten ersten Stetigförderer 10 über eine Aufgabeschurre 35 im Bereich des Vorderendes des Rahmenvorderteiles 2 übergeben und in weiterer Folge über eine im Bereich der Knickachse 4 liegende Übergabestelle 11 auf einen am Rahmenhinterteil 3 gelagerten, über ein Zylinder-Kolbenaggregat 12 heb- und senkbaren, zweiten Stetigförderer 13 übergeben. Der zweite Förderer 13 ist dabei im Sinne des Doppelpfeiles 14 durch das Zylinder-Kolbenaggregat 12 heb- und senkbar und bei 15 am Rahmenhinterteil angelenkt. Die Anlenkung des ersten Fördermittels 10 am Rahmenvorderteil 2 ist mit 16 angedeutet. Zur Aufnahme von Stößen bei der Übergabe des Materials von der Schaufel auf den ersten Förderer über die Aufgabeschurre 35 bzw. bei der Übergabe des Materials vom ersten Förderer auf den zweiten Förderer im Bereich der Übergabestelle 11 sind die Förderer 10 und 13 auf Dämpfungsblöcken 17 gelagert, so daß zusammen mit der gelenkigen Anordnung der Förderer 10 und 13 die bei der Übergabe des Materials auftretenden Stoßkräfte zumindest teilweise gedämpft werden können.

Wie aus Fig. 2 ersichtlich, ist der Rahmenhinterteil 3 relativ zum Rahmenvorderteil 2 um einen relativ großen Winkel α, welcher beispielsweise in der Größenordnung von 30° von der Mittleachse liegen kann, verschwenkbar, so daß bei einer derartigen Verschwenkung in eine der beiden strichliert angedeuten Seitenpositionen sich insgesamt eine merkliche Verschiebung des Schwerpunktes der gesamten Abfördereinrichtung in Richtung zum Vorderende der Maschine bzw. in Richtung zur Ladeschaufel und deren Anlenkung ergibt.

Um in jedem Fall eine Mindeststandfestikeit bei kompakter Maschinenbaulänge zu gewährleisten, ohne Maßnahmen zu treffen, wie z.B. Anbringen von Gegengewichten, wird die in Fig. 3 näher dargestellte Kinematik für die Ladeschaufel gewählt, wobei in Fig. 3 die dem Vorderende des Maschinenrahmens am nächsten liegende Position dargestellt ist. Die Schwinge 6 ist über eine Anlenkstelle 18 schwenkbar am Maschinenrahmenvorderteil 2 angelenkt und über ein am Rahmen bei 19 schwenkbar angelenktes Zylinder-Kolbenaggregat 20, welches bei 21 an dem der Anlenkstelle 18 gegenüberliegenden Ende an der Schwinge 6 angreift, in Richtung einer Bewegung der Ladeschaufel 8 zum Haufwerk verschwenkbar. An der Schwinge 6 sind bei 22 Auslegerarme 7 schwenkbar angelenkt, welche über wenigstens ein am Maschinenrahmen bei 23 angelenktes Zylinder-Kolbenaggregat 24 betätigbar sind, wobei das Zylinder-Kolbenaggregat 24 bei 25 im Bereich der Kröpfung der Auslegerarme 7 angreift. An den Auslegerarmen 7 ist bei 26 ein Querträger bzw. Support 27 für die Ladeschaufel 8 angelenkt, welcher über wenigstens ein Zylinder-Kolbenaggragat 28 über eine gelenkige Anlenkung 29 an den Auslegerarmen und eine gelenkige Anlenkung 30 am Querträger bzw. Support verschwenkbar ist. Zur Betätigung bzw. Verschwenkung der Schaufel relativ zum Querträger 27, welcher insbesondere bei der Aufnahme von Material von wesentlicher Bedeutung ist, ist wenigstens ein weiteres Zylinder-Kolbenaggregat 31 vorgesehen, welches am Querträger 27 im Bereich der Schwenkachse 26 des Querträgers 27 angreift und dessen Anlenkstelle an der Ladeschaufel 8 mit 32 bezeichnet ist, wobei die Schwenkachse der Ladeschaufel mit 34 bezeichnet ist. Wie aus Fig. 3 deutlich ersichtlich, ergibt sich dadurch, daß das bzw. die Zylinder-Kolbenaggregat(e) 20 für die Verschwenkung der Schwinge 6, in Seitenansicht gesehen, hinter der Abstützung 18 der Schwinge am Vorderende des Maschinenrahmens 2 angelenkt ist (sind), eine sehr platzsparende Ausführung, welche weiters dadurch verbessert wird, daß die Abstützung 18 der Schwinge 6 am Maschinenrahmen zwischen den Abstützungen 19 und 23 der Zylinder-Kolbenaggregate 20 und 24 am Rahmenvorderteil 2 vorgesehen ist. Dadurch ergibt sich im zurückgezogenen Zustand der Schaufel eine nahezu parallele Ausrichtung der Schwinge 6 mit den Zylinder-Kolbenaggregaten 20 und 24. Durch die Anordnung des Zylinder-Kolbenaggregates 20 in Seitenansicht hinter der Schwinge 6 wird weiters ermöglicht, daß für das Einschieben in das Haufwerk bzw. aufzunehmende Material am Zylinder-Kolbenaggregat 20 die Kolbenkraft wirksam wird. Die parallele Anordnung zumindest der Zylinder 20 und 24 der Schwinge 6 in vollständig eingefahrenen Zustand wird dabei durch die gekröpfte Ausbildung der Auslegerarme 7 begünsigt, so daß insgesamt die Ladeschaufel 8 sehr nahe den Vorderrädern zu liegen kommt.

Eine weitere Verbesserung der kompakten Bauweise ergibt sich auch dadurch, daß der Querträger bzw. Support 27 nahe der untersten Stelle der Auslegerarme 7 bei 26 an diesen angelenkt ist, wobei durch die gekreuzte Anordnung der Zylinder-Kolbenaggregate 28 und 31 die Kinematik der Ladeschaufel 8 insbesondere beim Anheben und Auswerfen weiter verbessert ist. Der erste Förderer, welcher im Bereich zwischen den Auslegerarmen 7 mündet, ist dabei der Übesichtlichkeit halber nicht dargestellt. Für eine Versteifung der im wesentlichen plattenförmigen Auslegerarme sind in Fig. 2 Verstrebungen 33 angedeutet, welche ebenfalls in Fig. 3 nicht dargestellt sind.

Durch die kompakte Ausbildung der Lenker für die Ladeschaufel kann die Abfördereinrichtung 1 in jedem Fall sohlparallel laden und es ist ohne Kippgefahr bei der Schwenkbewegung der Ladeschaufel zur Materialübergabe ein einwandfreier Betrieb sichergestellt. Die Kippgefahr muß nicht zuletzt dadurch ausgeschaltet werden, da die Abfördereinrichtung in relativ niedrigen Streckenhöhen zum Einsatz kommt und der Freiraum zur Firste für ein Kippen der Maschine nicht zur Verfügung steht und ein als Gegengewicht dienendes, entsprechend lang ausgebildetes Fördermittel nicht verwendet werden kann.

Mit der vorgeschlagenen Lenkergeometrie kann weiters die sohlparallele Bewegung der Schaufel in Richtung zum Haufwerk für die Aufnahme des Materials verbessert werden, wobei durch die gewählte Anordnung der Zylinder-Kolbenaggregate 20 und 24 relativ zur Anlenkung der Schwinge 6 so vorgegangen werden kann, daß beim Verfahren in Richtung zum Haufwerk die Zylinder-Kolbenaggregate 20 und 24 aktiv kommunizierend beaufschlagt werden. Derart ergibt sich beim Verfahren in Richtung zum Haufwerk durch das Eigengewicht ein höherer aktiver Widerstand für die Zylinderpaare 20 und 24 und es werden durch die aktiv kommunizierende Beaufschlagung von den Zylinder-Kolbenaggregaten zuerst in Richtung eines geringeren Widerstandes die Zylinder-Kolbenaggregate 20 wirksam. Durch eine entsprechende Steuerung wird nach der kommunizierenden Beaufschlagung der Zylinder-Kolbenaggregate 20 und 24 eine Umschaltung für eine getrennte Beaufschlagung der einzelnen Zylinder-Kolbenaggregate vorgenommen und zwar dann, wenn die Schaufel ins Haufwerk eindringt.

## Patentansprüche

1. Abfördereinrichtung zur Förderung von Haufwerk mit einem insbesondere als Band- oder Kettenförderer ausgebildeten Stetigfördermittel, mit einem Maschinenrahmen (2) und einer an Auslegerarmen (7) schwenkbar angelenkten Schaufel (8), wobei die Auslegerarme (7) an einer am Vorderende des Maschinenrahmens (2) schwenkbar angelenkten Schwinge (6) für die getrennte Verlagerung der Schaufel (8) in Maschinenlängsrichtung in Höhenrichtung schwenkbar angelenkt sind und die Auslegerarme und die Schwinge über Zylinder-Kolbenaggregate (20,24) mit dem Vorderende des Maschinenrahmens (2) verbunden sind und wobei im Bereich des dem Haufwerk zugewendeten Vorderendes des Maschinenrahmens (2) eine Aufgabeschurre (35) oberhalb des Stetigförderers angeordnet ist, wobei die Ladeschaufel (8) zum Abwurf des Haufwerkes in die Aufgabeschurre (35) um wenigstens eine die Längsachse der Abfördereinrichtung kreuzende oder schneidende, im wesentlichen horizontale Achse (26,34) schwenkbar ist und der Schwenkantrieb der Auslegerarme einen Schwenkwinkel bestreicht, bei welchem die Oberkante der Rückwand der Ladeschaufel (8) oberhalb der Aufgabeöffnung der Aufgabeschurre (35) gelangt und die Ablaufkante des von der Ladeschaufel (8) aufgenommenen Fördergutes bildet, dadurch gekennzeichnet, daß die Abstützung (19) der bzw. des Zylinder-Kolbenaggregate (s) (20) für die Schwinge (6) am Vorderende des Maschinenrahmens (2) in Seitenansicht gesehen hinter der Abstützung (18) der Schwinge (6) am Vorderende des Maschinenrahmens (2) angeordnet ist.

2. Abfördereinrichtung nach Anspruch 1, dadurch gekennzeichnet, daß die Abstützung (18) der Schwinge (6) am Vorderende des Maschinenrahmens (2) in der Seitenansicht zwischen den maschinenrahmenseitigen Abstützungen (19,23) der Zylinder-Kolbenaggregate (20,24) für den Schwenkantrieb der Schwinge (6) und der Auslegerarme (7) liegt.

3. Abfördereinrichtung nach Anspruch 1 oder 2, dadurch gekennzeichnet, daß der Maschinenrahmen aus einem Rahmenvorderteil (2) und einem Rahmenhinterteil (3) besteht, welche über ein Knickgelenk mit quer zur Maschinenlängsrichtung verlaufender vertikaler Knickachse (4) miteinander verbunden sind, und daß das Stetigfördermittel von zwei aneinander anschließenden Förderern (10,12) gebildet ist, deren Übergabestelle (11) im Bereich des Knickgelenkes der Rahmenteile (2,3) liegt.

4. Abfördereinrichtung nach Anspruch 1, 2 oder 3, dadurch gekennzeichnet, daß die Auslegerarme (7) gekröpft ausgebildet sind und daß die freien Enden der Auslegerarme (7), an welchen die Schaufel (8) schwenkbar angelenkt sind, bei abgesenkter Schaufel (8) nahe dem Vorderende des Maschinenrahmens (2) im wesentlichen parallel zu dem bzw. den Zylinder-Kolbenaggregat(en) (24) für die Höhenverschwenkung der Auslegerarme (7) verlaufen.

5. Abfördereinrichtung nach einem der Ansprüche 1 bis 4, dadurch gekennzeichnet, daß die Antriebszylinder-Kolbenaggregate (28,31) für die Verschwenkung. eines Querträgers (27) für die Ladeschaufel (8) und die Verschwenkung der Ladeschaufel (8) relativ zu diesem Querträger (27) einander kreuzend angeordnet sind.

## Claims

1. A shovelling apparatus for handling debris, having a continuous flow conveying means particularly in the form of a belt or chain conveyor, with a machine frame (2) and a shovel (8) pivotably articulated to side arms (7), wherein the side arms (7) are pivotably articulated to a rocker member (6) pivotably articulated in a horizontal direction to the front end of the machine frame (2) for the separate displacement of the shovel (8) in the longitudinal direction of the machine, and the side arms and the rocker member are connected via piston-cylinder assemblies (20,24) to the front end of the machine frame (2) and wherein in the vicinity of the front end of the machine frame (2) facing the debris there is a feed chute (35) disposed above the continuous flow conveyor, wherein for discharging the debris into the feed chute (35) the shovel (8) is pivotable about at least one substantially horizontal axis (26, 34) crossing or intersecting the longitudinal axis of the shovelling apparatus and the pivot drive of the side arms covers a pivot angle in which the upper edge of the rear wall of the shovel (8) comes above the feed opening of the feed chute (35) and forms the run-off edge of the material in the shovel (8), characterised in that the support (19) for the piston-cylinder assembly or assemblies (20) for the rocker member (6) is disposed at the front end of the machine frame (2) behind the support (18) for the rocker member (6) (viewed in side view) at the front end of the machine frame (2).

2. A shovelling apparatus according to Claim 1, characterised in that the support (18) for the rocker member (6) at the front end of the machine frame (2) is situated, in side view, between the supports (19,23) on the machine frame end of the piston-cylinder assemblies (20,24) for the pivot drive of the rocker member (6) and the side arms (7).

3. A shovelling apparatus according to Claim 1 or 2, characterised in that the machine frame comprises a frame front part (2) and a frame rear part (3) which are connected to one another via an articulated joint with a vertical articulation axis (4) extending transversely to the longitudinal direction of the machine, and in that the continuous flow conveying means is formed by two mutually adjoining conveyors (10,13), the transfer point (11) of which is situated in the vicinity of the articulated joint of the frame parts (2,3).

4. A shovelling apparatus according to Claim 1, 2 or 3, characterised in that the side arms (7) are of cranked form, and in that the free ends of the side arms (7), to which the shovel (8) is pivotably articulated, with the shovel (8) lowered extend near to the front end of the machine frame (2) substantially parallel to the piston-cylinder assembly or assemblies (24) for the vertical pivoting of the side arms (7).

5. A shovelling apparatus according to any one of Claims 1 to 4, characterised in that piston-cylinder drive assemblies (28,31) for pivoting a cross member (27) of the shovel (8) and for pivoting the shovel (8) are disposed mutually intersecting relative to the cross member (27).

## Revendications

1. Dispositif de transport de minerais exploités, destiné à transporter des minerais exploités, avec un moyen de transport continu réalisé en particulier sous forme de transporteur à bande ou à chaîne, avec un cadre machine (2) et une pelle (8) articulée à pivotement sur des bras orientables (7), les bras orientables (7) étant articulés à pivotement en direction de la hauteur sur un balancier (6), destiné au déplacement séparé de la pelle (8) dans la direction longitudinale de la machine, articulé à pivotement à l'extrémité avant du cadre machine (2) et les bras orientables et le balancier étant reliés à l'extrémité avant du cadre machine (2) par l'intermédiaire de groupes à piston et cylindre (20, 24) et dans la zone de l'extrémité avant, tournée vers les minerais à exploiter, du cadre machine (2) étant disposée une goulotte d'alimentation (35) disposée au-dessus du transporteur continu, la pelle de chargement (8) étant susceptible de pivoter, pour projeter le minerais exploité dans la goulotte d'alimentation (35), autour d'au moins un axe pratiquement horizontal (26, 34) croisant ou coupant l'axe longitudinal du dispositif transporteur d'évacuation et l'entraînement de pivotement des bras orientables couvrant une plage de pivotement pour laquelle l'arête supérieure de la paroi arrière de la pelle de chargement (8) arrive au-dessus de l'ouverture d'alimentation de la goulotte d'alimentation (35) et constitue l'arête d'évacuation pour le produit à transporter capté par la pelle de chargement (8), caractérisé en ce que l'appui (19) du ou des groupes à piston et cylindre (20) destinés au balancier (6) à l'extrémité avant du cadre machine (2) est disposé, en observant en vue de côté, derrière l'appui (18) du balancier (6), à l'extrémité avant du cadre machine (2).

2. Dispositif de transport selon la revendication 1, caractérisé en ce que l'appui (18) du balancier (2) est situé à l'extrémité avant du cadre machine (2), en observant en vue de côté, entre les appuis (19, 23), situés côté machine, des groupes à piston et cylindre (20, 24), destinés à l'entraînement de pivotement du balancier (6) et des bras orientables (7).

3. Dispositif de transport selon la revendication 1 ou 2, caractérisé en ce que le cadre machine est composé d'une partie avant de cadre (2) et d'une partie arrière de cadre (3), ces parties étant reliées ensemble par l'intermédiaire d'une articulation à direction pivotante au centre, ayant son axe de pivotement vertical (4) orienté dans la direction longitudinale de la machine et en ce que le moyen de transport continu est constitué par deux transporteurs (10, 12) raccordés l'un à l'autre dont le point de transfert (11) est situé dans la zone de l'articulation à direction pivotante au centre des parties de cadre (2, 3).

4. Dispositif de transport selon la revendications 1, 2 ou 3, caractérisé en ce que les bras orientables (7) sont coudés et en ce que les extrémités libres des bras orientables (7), sur lesquelles la pelle (8) est articulée à pivotement, s'étendent, lorsque la pelle (8) est abaissée, près de l'extrémité avant du cadre machine (2), sensiblement parallèlement au ou aux groupe(s) à piston et cylindre (24) destinés au pivotement en hauteur des bras orientables (7).

5. Dispositif de transport selon l'une des revendications 1 à 4, caractérisé en ce que les groupes d'entraînement de pistons et cylindres destinés au pivotement d'un support transversal (27) prévu pour la pelle de chargement (8) et au pivotement de la pelle de chargement (8) sont disposés se croisant l'un à l'autre par rapport à ce support transversal (27).
